# EUROPÄISCHE PATENTSCHRIFT

(11) **EP 3 795 785 B1**
(45) Veröffentlichungstag und Bekanntmachung des Hinweises auf die Patenterteilung: **04.10.2023**
(21) Anmeldenummer: 20194565.6
(22) Anmeldetag: 04.09.2020
(51) Int. Cl.: E05B 19/00, E05B 17/04, E05B 9/10

(54) **SCHLOSS-SCHLÜSSEL-SYSTEM**
LOCK AND KEY SYSTEM
SYSTÈME DE SERRURE-CLÉ

(30) Priorität: 18.09.2019 DE 102019125164
(43) Veröffentlichungstag der Anmeldung: 24.03.2021
(73) Patentinhaber: ASSA ABLOY Sicherheitstechnik GmbH, 72458 Albstadt (DE)
(72) Erfinder: MATSCHKE, Steffen, 14167 Berlin (DE)
(74) Vertreter: Louis Pöhlau Lohrentz

(56) Entgegenhaltungen:
- DE-C- 962 956
- FR-A5- 2 080 445

## Beschreibung

Die Erfindung betrifft ein Schloss-Schlüssel-System, mit einem im Zylindergehäuse drehbar gelagerten Zylinderkern und einem Schließbart, der mit einem in den Zylinderkern einführbaren Flachschlüssel des Schloss-Schlüssel-Systems, zur Ausführung eines gemeinsamen, die Schließfunktion auslösenden, Drehvorgangs kuppelbar ist.

Üblicherweise ist bei derartigen Systemen für die Verbindung zwischen dem in den Schlüsselkanal des Zylinderkerns eingeschobenen Schlüssel und dem Schließbart eine Kupplung vorgesehen. Damit erhöht sich die Zahl der für die Montage des Schließzylinders notwendigen Teile, was einerseits das Produkt teurer und andererseits anfälliger macht.

FR 2 080 445 A5 offenbart ein Schloss-Schlüssel-System mit einem einteiligen Schließbart.

Aufgabe der Erfindung ist es daher, ein Schloss-Schlüssel-System zu schaffen, das sich durch einen einfacheren Aufbau auszeichnet und in der Herstellung günstiger ist.

Gelöst wird diese Aufgabe erfindungsgemäß bei einem Schloss-Schlüssel-System mit einem im Zylindergehäuse drehbar gelagerten Zylinderkern und einem Schließbart, der mit einem in den Zylinderkern einführbaren Flachschlüssel des Schloss-Schlüssel-Systems, zur Ausführung eines gemeinsamen, die Schließfunktion auslösenden, Drehvorgangs kuppelbar ist, wobei die Schlüsselspitze formschlüssig direkt mit dem einteiligen Schließbart in Eingriff und damit kuppelbar ist, dadurch, dass der Schließbart, stirnseitig dem Zylinderkern zugewandt, mindestens ein axial vorstehendes Merkmal aufweist, mit dem die Spitze des Schlüsselschaftes zur Kupplung in Eingriff bringbar ist.

Vorzugsweise Ausgestaltungen ergeben sich aus den Unteransprüchen.

Die Schlüsselspitze ist in einem kleinen Bereich flach und schmaler; ähnlich einer Schraubendreherklinge ausgebildet und mit einer zusätzlichen Fase vorne versehen.

Der Schließbart mit integrierter Kupplung ist einteilig; es gibt keine beweglichen Teile. Die Schlüsselspitze nimmt beim Drehen des Schlüssels formschlüssig direkt den Schließbart mit und kuppelt einseitig in Drehrichtung an ein herausstehendes Merkmal im Schließbart. Dieses Merkmal ist in Richtung des Schließzylinderkerns so geformt, dass die angefaste Schlüsselspitze den Schließbart immer in eine Position dreht, bei der der Schlüssel vollständig in den Zylinderkern eingeführt werden kann.

Dieses Prinzip hat den Vorteil, dass Funktionen wie beidseitiges Schließen und "FZG" ohne zusätzlichen Aufwand erreicht werden.

Bei dieser Lösung gibt es keine weiteren beweglichen Teile in der Kupplung. Kupplung und Schließbart sind ein Teil. Funktionen wie beidseitiges Schließen und "FZG" (Freilaufzylinder für Getriebeschlösser) sind bereits Bestandteil bei dieser Lösung.

Die Erfindung soll nachfolgend mit Bezug auf die Zeichnungen näher erläutert werden.

Dabei zeigt:
- Fig. 1: eine Teilansicht des Schlüssels und Schließzylinders,
- Fig. 2: das Detail X
- Fig. 3: die Schlüsselspitze
- Fig. 4: eine perspektivische Ansicht des Schließzylinders - teilweise geschnitten - mit eingeführtem Schlüssel
- Fig. 5: das Detail Y und
- Fig. 6: den Schließbart mit den integrierten Merkmalen.

In der Figur 1 ist der Schließzylinder mit 10, der Zylinderkern mit 2, der Schließbart mit 3, die Reide des Schlüssels mit 1 und die Spitze des Schlüsselschaftes mit 4 bezeichnet.

In der Figur 2 ist diese Schlüsselspitze 4 im Detail dargestellt, wobei die Fläche am Schlüssel mit 9 bezeichnet ist, welche den Mitnehmer am Schließbart berührt und damit den Schließbart dreht.

Der Außendurchmesser vom Zylinderkern dient als Führung für den Schließbart 3.

In der Figur 6 ist der Schließbart 3 mit den Merkmalen, d. h. den Mitnehmern 5 dargestellt. Diese Mitnehmer 5 haben eine gerade Fläche 6, über die die Schlüsselspitze den Schließbart mitnimmt bzw. dreht.

Die pyramidenförmigen Ausformungen 7 mit der kuppelförmigen Spitze 8 dienen zur Schlüsselführung im Fall, dass der Schließbart beim Schlüssel einführen so ungünstig steht, dass die Schlüsselspitze genau auf einen der Mitnehmer 5 trifft.

Durch die pyramidenförmige Ausformung mit kuppelförmiger Spitze 8 dreht der Schlüssel den Schließbart, damit der Formschluss zwischen Schlüsselspitze und Mitnehmerfläche 6 zustande kommen kann.

Die Figur 5 zeigt noch einmal die Schlüsselspitze 4 und den Schließbart 3. Die Fläche 9 am Schlüssel, die einen Formschluss mit der Fläche 6 des Mitnehmers 5 bildet, soll hier noch einmal deutlich gemacht werden, wobei der Mitnehmer 5 zwei Mitnehmerflächen 6 hat. Je nach Anwendung kann der Schließbart mehrere Mitnehmer haben.

## Patentansprüche

1. Schloss- Schlüssel-System, mit einem im Zylindergehäuse drehbar gelagerten Zylinderkern (2) und einem Schließbart (3), der mit einem in den Zylinderkern (2) einführbaren Flachschlüssel des Schloss- Schlüssel- Systems, zur Ausführung eines gemeinsamen , die Schließfunktion auslösenden Drehvorgangs, kuppelbar ist, wobei
die Schlüsselspitze (4) formschlüssig direkt mit dem einteiligen Schließbart (3) in Eingriff und damit kuppelbar ist,
**dadurch gekennzeichnet,**
**dass** der Schließbart (3), stirnseitig dem Zylinderkern (2) zugewandt, mindestens ein axial vorstehendes Merkmal (5) aufweist, mit dem die Schlüsselspitze (4) zur Kupplung in Eingriff bringbar ist.

2. Schloss - Schlüssel - System nach Anspruch 1,
**dadurch gekennzeichnet,**
**dass** das axial vorstehende Merkmal (5) am Schließbart (3) so ausgebildet ist, dass die Schlüsselspitze (4) dieses Merkmal (5) beim Einführen des Schlüssels immer verschieben und
den Formschluß von Schlüssel und Merkmal (5) herstellen kann.

3. Schloss - Schlüssel - System nach einem der vorstehenden Ansprüche,
**dadurch gekennzeichnet,**
**dass** das Merkmal (5) als Pyramide mit Kuppel ausgebildet ist.

4. Schloss - Schlüssel - System nach einem der vorstehenden Ansprüche,
**dadurch gekennzeichnet,**
**dass** der Schließbart (3) auf dem Zylinderkern (2) geführt ist.

5. Schloss - Schlüssel - System nach einem der vorstehenden Ansprüche,
**dadurch gekennzeichnet,**
**dass** die Position des vorstehenden Merkmals (5) derart gewählt ist, dass eine Überdeckung mit der Fläche an der Schlüsselspitze (4) gegeben ist.

## Claims

1. Lock and key system, having a cylinder core (2) that is rotatably mounted in the cylinder housing and a lock bit (3) that is capable of being coupled with a flat key of the lock and key system that is capable of being inserted into the cylinder core (2) to carry out a joint rotating operation that triggers the locking function,
wherein the key tip (4) is directly engaged and is capable of being coupled with the one-piece lock bit (3) in an interlocking manner,
**characterised in that**
the lock bit (3), which faces the cylinder core (2) on the front side, has at least one axially protruding feature (5), with which the key tip (4) is capable of being brought into engagement for the coupling.

2. Lock and key system according to claim 1,
**characterised in that**
the axially protruding feature (5) on the lock bit (3) is formed such that the key tip (4) can always displace this feature (5) when the key is inserted and can produce the interlocking fit of the key and feature (5).

3. Lock and key system according to one of the preceding claims,
**characterised in that**
the feature (5) is formed as a pyramid with a dome.

4. Lock and key system according to one of the preceding claims,
**characterised in that**
the lock bit (3) is guided on the cylinder core (2).

5. Lock and key system according to one of the preceding claims,
**characterised in that**
the position of the protruding feature (5) is chosen such that there is an overlap with the surface on the key tip (4).

## Revendications

1. Système serrure-clé, avec un noyau de cylindre (2) supporté en rotation dans le boîtier de cylindre
et avec un panneton (3) qui peut être couplé à une clé pate du système serrure-clé pouvant être introduite dans le noyau de cylindre (2),
pour la réalisation d'un processus de rotation commun déclenchant la fonction de fermeture,
la pointe de clé (4) étant en engrènement par liaison de forme directement avec le panneton (3) en une seule partie et pouvant y être couplée,
**caractérisé en ce que**
le panneton (3), tourné côté frontal vers le noyau de cylindre (2), présente au moins un élément (5) faisant saillie axialement avec laquelle la pointe de clé (4) peut être mise en engrènement pour l'accouplement.

2. Système serrure-clé selon la revendication 1,
**caractérisé en ce que**
l'élément (5) faisant saillie axialement est constituée sur le panneton (3) de telle sorte que
la pointe de clé (4) peut toujours pousser cet élément (5) lors de l'introduction de la clé et réaliser la liaison de forme de la clé et de l'élément (5).

3. Système serrure-clé selon l'une des revendications précédentes,
**caractérisé en ce que**
l'élément (5) est constituée en tant que pyramide avec dôme.

4. Système serrure-clé selon l'une des revendications précédentes,
**caractérisé en ce que**
le panneton (3) est guidé sur le noyau de cylindre (2).

5. Système serrure-clé selon l'une des revendications précédentes,
**caractérisé en ce que**
la position de l'élément (5) faisant saillie est choisie de sorte à obtenir une coïncidence avec la surface sur la pointe de clé (4).
